# EUROPÄISCHE PATENTSCHRIFT

(11) **EP 2 639 370 B1**
(45) Veröffentlichungstag und Bekanntmachung des Hinweises auf die Patenterteilung: **11.05.2016**
(21) Anmeldenummer: 12159380.0
(22) Anmeldetag: 14.03.2012
(51) Int. Cl.: E04B 1/34, E04B 1/348, E04H 1/02

(54) **Gebäude mit variablen Nutzungseinheiten**
Building with variable usage units
Bâtiment avec unités d'utilisation variables

(30) Priorität: 12.03.2012 EP 12159039
(43) Veröffentlichungstag der Anmeldung: 18.09.2013
(73) Patentinhaber: Lödige, Rudolf, 33100 Paderborn (DE)
(72) Erfinder: Lödige, Dr. Rudolf, 33100 Paderborn (DE); Lödige, Jan, 33100 Paderborn (DE)
(74) Vertreter: Ostermann, Thomas

(56) Entgegenhaltungen:
- WO-A1-02/097206
- WO-A1-03/018936
- DE-A1-102010 010 868
- US-A- 2 499 498
- US-A- 3 474 580

## Beschreibung

Die Erfindung betrifft ein Gebäude nach dem Oberbegriff des Patentanspruches 1.

Aus der DE 43 11 988 C2 ist ein Gebäude mit mehreren Geschossebenen bekannt, in dem je Geschosseinheit mindestens zwei Nutzungseinheiten zu Wohnzwecken angeordnet sind. Die Nutzungseinheiten weisen eine Anzahl von stationären Funktionsräumen, wie beispielsweise Küche, Bad, Wohnzimmer etc. auf. Um den gesteigerten Anforderungen hinsichtlich des Wohnkomforts Rechnung zu tragen, kann eine Nutzungseinheit um mindestens einen weiteren stationären Funktionsraum erweitert werden, wenn gleichzeitig die in derselben Geschossebene benachbarte Nutzungseinheit um diesen Funktionsraum verkleinert wird. Damit eine Anzahl von stationären Funktionsräumen wahlweise von unterschiedlichen Nutzern genutzt werden kann, müssen diese Funktionsräume austauschbare Verschlusselemente oder Türelemente aufweisen. Nachteilig an dem bekannten Gebäude ist, dass eine Nutzflächenerweiterung für eine Nutzungseinheit aber nur möglich ist, wenn der Nutzer der Nachbarnutzungseinheit eine Weiternutzung der entsprechenden Funktionsräume nicht mehr wünscht. Die Erweiterung der Nutzfläche ist somit abhängig von Bedürfnissen des Nutzers der Nachbarwohneinheit.

Aus der WO 03/018936 A1 ist ein Gebäude mit mehreren Geschossebenen bekannt, in denen mehrere Nutzungseinheiten angeordnet sind. Die Nutzungseinheiten weisen jeweils stationäre Funktionsräume auf, denen Stellplätze zugeordnet sind. Diese Stellplätze können zum Abstellen von Fahrzeugen genutzt werden, die mittels einer Fördereinrichtung von einem Erdgeschoss des Gebäudes zuführbar sind. Die Fördereinrichtung umfasst einen Vertikalförderer, der an einer als eine Ein- bzw. Ausfahrt dienenden Verkehrsfläche angeschlossen ist, so dass die als mobile Funktionsräume dienenden Fahrzeuge von einer Fläche außerhalb des Gebäudes her die Nutzungseinheiten zugeführt werden müssen.

Das Dokument WO 02/097206 A1 offenbart alle Merkmale des Oberbegriffs des Patentanspruchs 1.

Aus der WO 02/097206 A1 ist ein Gebäude mit mehreren Geschossebenen bekannt, wobei mehrere Nutzungseinheiten vorgesehen sind, die über ein Treppenhaus zugänglich sind. Die Nutzungseinheiten weisen jeweils eine Nutzfläche auf, die aus einer Anzahl von stationären Funktionsräumen und einer Anzahl von über eine Fördereinrichtung jeweils die Nutzungseinheit erweiterbare mobilen Funktionsräumen besteht. Nachteilig an dem bekannten Gebäude ist, dass die mobilen Funktionsräume einzeln mittels eines LKWs angeliefert werden müssen. Die Erweiterung der mobilen Funktionsräume ist daher relativ aufwendig.
Aufgabe der vorliegenden Erfindung ist es daher, ein Gebäude mit mehreren Geschossebenen, in denen jeweils mindestens eine Nutzungseinheit angeordnet ist, derart weiterzubilden, dass auf einfache Weise nutzerabhängig die Nutzfläche einer Nutzungseinheit variiert werden kann.

Zur Lösung der Aufgabe weist das erfindungsgemäße Gebäude die Merkmale des Patentanspruches 1 auf.

Der besondere Vorteil der Erfindung besteht darin, dass durch das Bereitstellen eines zusätzlichen mobilen Funktionsraumes auf einfache Weise die Nutzfläche einer Nutzungseinheit erweitert werden kann. In einer zentralen Sammelstation des Gebäudes können mehrere mobile Funktionseinheiten gleicher oder unterschiedlicher Nutzfunktion bereitgestellt sein, die bedarfsabhängig von Nutzern der Nutzungseinheiten zusätzlich angemietet werden können. Die mobilen Funktionsräume können beispielsweise so eingerichtet sein, dass sie als Fitnessraum oder Saunaraum oder Heimkinoraum oder Musikraum und dergleichen genutzt werden können. Die Erfindung ermöglicht somit insbesondere eine flexible Erweiterung der Nutzungseinheiten mit unterschiedlichen Nutzungsfunktionen, die dem Nutzer einer Nutzungseinheit bedarfsabhängig zur Verfügung gestellt wird.

Nach einer bevorzugten Ausführungsform der Erfindung sind die mobilen Funktionsräume jeweils als Container ausgebildet. Die Container ermöglichen auf einfache Weise eine Bestückung mit Möbeln und Ausstattungsmerkmalen entsprechend einer vorgegebenen Nutzfunktion.

Vorzugsweise weist der Container einen Standardgrundriss auf, der dem Grundriss eines Standardraumes einer Nutzungseinheit bzw. einer Wohneinheit entspricht. Es können somit mobile Standardfunktionsräume bereitgestellt werden, die in den Nutzungseinheiten für unterschiedliche Nutzzwecke integriert werden können.

Nach einer Weiterbildung der Erfindung ist eine Fördereinrichtung mit einem Vertikalförderer und einer Anzahl von Horizontalförderern vorgesehen, so dass der mobile Funktionsraum von einer zentralen Sammelstation zu einem benachbart zu einem stationären Funktionsraum der Nutzungseinheit angeordneten Koppelplatz hin und her bewegbar ist. In einer Nutzstellung des mobilen Funktionsraums an dem Koppelplatz ist derselbe nach einer Weiterbildung ausschließlich von einem stationären Funktionsraum der zugeordneten Nutzungseinheit zugänglich, so dass der mobile Funktionsraum unmittelbar zur Privatsphäre des Nutzers der Nutzungseinheit zugehörig ist.

Nach einer alternativen Ausführungsform der Erfindung kann der mobile Funktionsraum in der Nutzstellung zum einen ausschließlich von dem Treppenhaus oder zum anderen von dem Treppenhaus und der jeweiligen angrenzenden Nutzungseinheit zugänglich sein. Die Nutzung des mobilen Funktionsraums vom Treppenhaus kann insbesondere dann sinnvoll sein, wenn der mobile Funktionsraum gewerblich für einen bestimmten Personenkreis genutzt werden soll, der keinen Zugang zu der privaten Nutzungseinheit haben soll, beispielsweise zur Nutzung von Fitness-, Sauna-, Musizierzwecken für Dritte.

Nach einer Weiterbildung der Erfindung weist der Koppelplatz und/oder der mobile Funktionsraum Kupplungsmittel zur Energieversorgung des mobilen Funktionsraumes vorzugsweise von der Nutzungseinheit her auf. Hierdurch ist gewährleistet, dass in der Nutzstellung des mobilen Funktionsraumes beispielsweise elektrischer Strom zur Beleuchtung und/oder zur Versorgung fest in dem mobilen Funktionsraum installierter elektrischer Verbraucher zur Verfügung steht. Nach Positionierung des Containers in der Nutzstellung und Anschließen der Kupplungsmittel ist der mobile Funktionsraum sofort nutzbar. Der Installationsaufwand ist damit relativ gering.

Nach einer Weiterbildung der Erfindung ist in einer zentralen Sammelstation des Gebäudes eine Mehrzahl von gleich groß ausgebildeten mobilen Funktionsräumen angeordnet, die mit einer Möblierung und/oder Ausstattung gleicher oder unterschiedlicher Nutzfunktion versehen sind. Auf Anforderung des Nutzers kann die Nutzungseinheit um eine frei wählbare Nutzfunktion räumlich und funktional erweitert werden. Der Nutzungskomfort bzw. Wohnkomfort des Nutzers in dem Gebäude kann auf diese Weise gesteigert werden.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine perspektivische Darstellung eines mobilen Funktionsraumes,
- Figur 2: eine schematische Darstellung einer Sammelstation mit einer Mehrzahl von reihenförmig gelagerten mobilen Funktionsräumen,
- Figur 3: ein schematischer Vertikalschnitt durch ein Gebäude mit einer Mehrzahl von Geschossebenen, wobei in einer unteren Geschossebene (Kellerebene) die Sammelstation angeordnet ist,
- Figur 4: ein Vertikalschnitt des Gebäudes gemäß Figur 3, wobei ein mobiler Funktionsraum von seinem Lagerplatz in der Sammelstation mittels eines Horizontalförderers zu einem benachbart eines Vertikalförderers angeordneten Verteilplatz transportiert worden ist,
- Figur 5: ein Vertikalschnitt des Gebäudes gemäß Figur 3, wobei der mobile Funktionsraum mittels des Vertikalförderers in eine zweite Geschossebene transportiert worden ist,
- Figur 6: ein Grundriss der zweiten Geschossebene, wobei sich der mobile Funktionsraum noch in einer Kabine des Vertikalförderers befindet,
- Figur 7: ein Grundriss der zweiten Geschossebene, wobei der mobile Funktionsraum mittels eines in der zweiten Geschossebene positionierten Horizontalförderers erfasst und horizontal von einer Plattform des Vertikalförderers zu einem außerhalb desselben angeordneten Verteilplatzes transportiert worden ist,
- Figur 8: ein Grundriss der zweiten Geschossebene, wobei der mobile Funktionsraum zu einem einer Nutzungseinheit zugeordneten Koppelplatz verbracht worden ist (Nutzstellung) und
- Figur 9: ein Vertikalschnitt durch die untere Geschossebene (Kellerebene) des Gebäudes in Richtung X gesehen gemäß Figur 3.

Ein Gebäude 1 weist eine Mehrzahl von Geschossebenen 2 auf, in denen jeweils mindestens zwei Nutzungseinheiten 3 angeordnet sind. Die Nutzungseinheiten 3 können für geschäftliche oder private Zwecke eingesetzt werden. Im Folgenden wird davon ausgegangen, dass die Nutzungseinheiten 3 als Wohneinheiten (Wohnungen) verwendet werden.

Die Wohneinheiten 3 weisen jeweils eine unveränderliche Anzahl von stationären Funktionsräumen 4, nämlich ein Schlafzimmer 5, ein Bad 6, eine Wohnküche 7 und einen Flur 8 auf, wobei diese stationären Funktionsräume 4 durch entsprechende Trennwände 9 voneinander getrennt sind. In den Trennwänden 9 sind Türelemente 10 als Zugangsmittel integriert für den Zugang zu den einzelnen Räumen. Die stationären Funktionsräume 4 sind Bestandteil der jeweiligen Wohneinheiten 3, die beispielsweise durch einen Nutzer der Wohneinheit gemietet ist.

Zur Erweiterung einer durch die stationären Funktionsräume 4 vorgegebenen Nutzfläche der Nutzungseinheit 3 ist eine Funktionsraumerweiterungseinrichtung 11 vorgesehen, mittels derer die Nutzfläche der jeweiligen Nutzungseinheiten 3 durch Integration eines mobilen Funktionsraumes 12 vergrößerbar ist. Die Funktionserweiterungseinrichtung 11 umfasst eine in einer Kellerebene (untere Geschossebene) angeordnete Sammelstation 13, in der eine Mehrzahl von den mobilen Funktionsräumen 12 gelagert sind, einen an die jeweilige Nutzungseinheit 3 angrenzenden Koppelplatz 14 zur Aufnahme eines der mobilen Funktionsräume 12 sowie eine Fördereinrichtung 15 zum Transportieren der einzelnen mobilen Funktionsräume 12 von der Sammelstation 13 zu den Koppelplatz 14 und vice versa.

Die mobilen Funktionsräume 12 sind jeweils als gleich große Container mit einer Bodenwand 16, mit einer Anzahl von Vertikalwänden 17 und einer Deckenwand 18 ausgebildet. Die Container 12 weisen einen gleich großen Standardgrundriss auf und sind für unterschiedliche Nutzungszwecke voreingerichtet ausgebildet. Beispielsweise können die mobilen Funktionsräume 12 mit einer solchen Möbelierung und/oder Ausstattung versehen sein, dass sie als Fitnessraum, Heimkinoraum, Musikraum, Saunaraum, Gästeraum, Partyraum, Tanz- und Yogaraum, Spielplatz, Grillplatz, Hobbyraum, Bibliotheksraum, Hauswirtschaftsraum oder Parkplatzraum für ein Auto genutzt werden können.

Der Container 12 weist als Zugangsmittel zu demselben ein öffenbares oder entfernbares Verschlussmittel, insbesondere ein Türelement 19 auf. Im vorliegenden Ausführungsbeispiel sind zwei gegenüberliegende Türelemente 19 an gegenüberliegenden längsseitigen Vertikalwänden 17' angeordnet, so dass derselbe Container 12 in einer Koppelposition an einem einer ersten Wohneinheit 3' zugeordneten ersten Koppelplatz 14' von einer Wohnküche 7' der ersten Wohneinheit 3' und in einer weiteren Koppelposition an einem einer zweiten Wohneinheit 3" derselben Geschossebene 2 zugeordneten zweiten Koppelplatz 14" von der Wohnküche 7" der zweiten Wohneinheit 3" zugänglich ist. Zu diesem Zweck fluchtet das längsseitige Verschlussmittel 19 des Containers 12 an den Koppelplätzen 14', 14" mit entsprechenden Verschlussmitteln bzw. Türelementen 20 der Wohnküchen 7', 7". Ein an einer stirnseitigen Vertikalwand 17" des Containers 12 angeordnetes Türelement 21 ist in der Regel verschlossen ausgebildet, so dass der Container 12 in der Koppelposition ausschließlich von der jeweiligen Wohneinheit 3', 3" zugänglich ist.

Nach einer nicht dargestellten alternativen Ausführungsform der Erfindung kann das Türelement 21 der Container 12 öffenbar ausgebildet sein, so dass in der Koppelposition der Container 12 von einem Treppenhaus T des Gebäudes 1 her zugänglich ist. Dies ist insbesondere dann sinnvoll, wenn der mobile Funktionsraum 12 zu gewerblichen Zwecken für dritte Personen, die nicht die Wohneinheiten 3, 3' bewohnen, genutzt werden soll. Beispielsweise kann der mobile Funktionsraum 12 für diese von der Wohneinheit externe Nutzung auch als Fahrzeuggarage genutzt werden. Der Zugang zu dieser Fahrzeuggarage erfolgt vorzugsweise ausschließlich durch das öffentlich zugängliche Türelement 21, während das andere Verschlussmittel 20 dauerhaft verschlossen ist. Für das Türelement 21 weist vorzugsweise der Nutzer der entsprechenden Wohneinheit 3, dem der Container 12 zugeordnet ist, Schlüssel auf.

Der Container 12 und der Koppelplatz 14, 14', 14" verfügen jeweils über Kupplungsmittel 33 zur Energieversorgung des mobilen Funktionsraumes 12. Die Kupplungsmittel 33 können beispielsweise elektrische Anschlussmittel sein, damit über ein entlang der Wände 16, 17, 18 des Containers 12 verlegtes elektrisches Leitungssystem elektrische Verbraucher innerhalb des Containers 12 mit Strom versorgt werden können. Gegebenenfalls können die Kupplungsmittel 33 auch einen Wasseranschluss umfassen für den Betrieb des mobilen Funktionsraums 12 beispielsweise als Whirlpoolraum.

Die Fördereinrichtung 15 umfasst zum einen einen Vertikalförderer 22, der in einem Schacht 23 in vertikaler Richtung verfahrbar angeordnet ist, und zum anderen einen Horizontalförderer 24, der von einem an den Schacht 23 angrenzenden Verteilplatz 25 in zwei senkrecht zueinander stehenden Richtungen horizontal verfahrbar ist. In jeder Geschossebene 2 befindet sich ein Verteilplatz 25, wobei sich in den oberen Geschossebenen 2, in denen sich die Wohneinheiten 3 befinden, längsseitig des Verteilplatzes 25 jeweils ein Koppelplatz 14', 14" anschließt. In der unteren Geschossebene 2 (Kellerebene) sind neben dem Verteilplatz 25 weitere Verteilplätze 25' angeordnet, so dass eine Reihe von Verteilplätzen 25' bzw. eine Verteilgasse gebildet ist. An einer und/oder beiden Seiten dieser Verteilgasse 25, 25' sind Lagerplätze 26 angeordnet zur Aufnahme der nicht benutzten mobilen Funktionsräume 12. Die Verteilgasse und/oder die Lagerplätze 26 bilden die Sammelstation 13 für die mobilen Funktionsräume 12.

Der Vertikalförderer 22 ist vorzugsweise als ein Container-Fahrstuhl ausgebildet, der eine Aufzugskabine umfasst, in die der Container 12 mittels des Horizontalförderers 24 ein- und ausfahrbar ist.

Der Horizontalförderer 24 weist einen Transportschlitten 28 mit Rädern 29 auf, der mittels einer nicht dargestellten Steuer- und Stelleinheit horizontal verfahrbar ist. Zusätzlich weist der Transportschlitten 28 ein vertikal verfahrbares Hubelement 30 auf, mittels dessen der Container 12 in einer Position, in der ausfahrbare Zinken 31 des Transportschlitten 28 sich unterhalb des Containers 12 befindet, angehoben und dann an den gewünschten Platz verfahren werden kann.

Der Ablauf des Containertransportes von einer Lagerstellung in der Sammelstation 13 in eine Nutzstellung in einer zweiten Geschossebene wird anhand der Figuren 3 bis 8 im Folgenden beispielhaft näher beschrieben. Der Nutzer der Nutzungseinheit 3 in der zweiten Geschossebene 2 wünscht die zusätzliche Anmietung eines mobilen Funktionsraums 12 zum Zwecke der Nutzung als ein Gästezimmer. Der Nutzer wendet sich an den Vermieter und bucht dieses Gästezimmer für einen festgelegten Zeitraum. Der Vermieter schickt einen Servicemann zu dem Gebäude 1, um die Funktionsraumerweiterungseinrichtung 11 entsprechend der Vereinbarung mit dem Mieter der Nutzungseinheit 3' zu betätigen. Der Servicemann autorisiert sich bezüglich einer nicht dargestellten Bedieneinheit, mittels derer der in der Sammelstation 13 gelagerte mobile Funktionsraum 12' ausgewählt und mittels der Fördereinrichtung 15 von der Sammelstation 13 zu dem Koppelplatz 14' transportiert wird. Der Koppelplatz 14' ist angrenzend zu einer Trennwand 9' des stationären Funktionsraums 7 angeordnet, wobei die Trennwand 9' das öffenbare Türelement 20 aufweist für den Zugang zu dem Container 12'. Zu diesem Zweck fährt der Horizontalförderer 24 in der Verteilgasse in eine Position, in der er sich stirnseitig zu dem gewünschten Container 12' befindet. Nachfolgend wird der Horizontalförderer 24 so angesteuert, dass er unter den gewünschten Container 12' verfährt, denselben mittels des Hubelementes 30 anhebt und dann zu dem Verteilplatz 25 vor einer Öffnung des Schachtes 23 verfährt. Nachfolgend fährt der Horizontalförderer 24 in die Kabine des Vertikalförderers 22 und legt den Container 12' dort ab. Dann wird die Kabine des Vertikalförderers 22 in die zweite Geschossebene 2 verfahren, von wo aus ein weiterer Horizontalförderer 24 in die Kabine einfährt, den Container 12 anhebt und dann zu dem Verteilplatz 25 herausfährt. Nachfolgend verfährt der Horizontalförderer 24 senkrecht zu der bisherigen Bewegungsrichtung weiter zu dem Koppelplatz 14', an dem der Container 12' abgelegt wird. Der Horizontalförderer 24 verfährt dann zurück in die Ausgangsposition auf den Verteilplatz 25 der zweiten Geschossebene 2' zur Aufnahme gegebenenfalls eines weiteren Containers 12 für die weitere Nutzungseinheit 3" oder zum Verfahren des am Koppelplatz 14' abgelegten Containers 12' zurück zu dem Vertikalförderer 22, mittels dessen der Container 12' in Richtung eines freien Lagerplatzes 26 der Sammelstation 13 transportiert wird. Abschließend wird das längsseitige Zugangsmittel 20 des Containers 12' für den Zugang aus der Nutzungseinheit 3 über das Türelement 21 derselben freigegeben und durch Verbindung der Kupplungsmittel 33 elektrische Energie für den Container 12 bereitgestellt.

Die Sammelstation 13, der Vertikalförderer 22, der Horizontalförderer 24 sowie die Verteilplätze 25, 25' bzw. Koppelplätze 14', 14" sind für die Nutzer üblicherweise nicht zugänglich, sondern dienen nur zum Transport bzw.

Platzieren der mobilen Funktionsräume 12. Zugänglich für die Nutzer sind ausschließlich die in diesem abgeschlossenen Bereich angeordneten mobilen Funktionsräume 12, wenn sie an die jeweilige Nutzungseinheit 3 angekoppelt sind.

Nach einer nicht dargestellten alternativen Ausführungsform der Erfindung kann der mobile Funktionsraum auch als eine Plattform ausgebildet sein, die eine Bodenwand und/oder mindestens eine sich an die Bodenwand anschließende Vertikalwand aufweist. Es handelt sich somit nicht - wie bei dem Container 12, 12' - um einen in sich geschlossenen Raum, sondern um einen teilweise geöffneten Raum. Vorteilhaft ist der mobile Funktionsraum hierdurch flexibler einsetzbar.

## Patentansprüche

1. Gebäude mit mehreren Geschossebenen (2), mit mehreren Nutzungseinheiten (3) und mit einem Treppenhaus, von dem aus die Nutzungseinheiten (3) zugänglich sind, wobei die Nutzungseinheiten (3) jeweils eine Nutzfläche mit einer Anzahl von stationären Funktionsräumen (4) aufweisen, wobei eine Anzahl von mobilen Funktionsräumen (12, 12') vorgesehen sind, die mittels einer Fördereinrichtung (15) innerhalb des Gebäudes (1) zwischen einer Sammelstation (13) und den Nutzungseinheiten (3, 3', 3") bewegbar angeordnet sind, so dass der mobile Funktionsraum (12, 12') mit einem stationären Funktionsraum einer der Nutzungseinheiten (3, 3', 3") räumlich koppelbar ist zur Erweiterung der Nutzfläche derselben Nutzungseinheit (3, 3', 3"), wobei ein an die jeweilige Nutzungseinheit (3) angrenzender Koppelplatz (14, 14', 14") zur Aufnahme des mobilen Funktionsraumes (12, 12') vorgesehen ist, **dadurch gekennzeichnet, dass** die Sammelstation (13) in einer Kellerebene des Gebäudes (1) angeordnet ist, in der eine Mehrzahl der mobilen Funktionsräume (12, 12') gelagert sind.

2. Gebäude nach Anspruch 1, **dadurch gekennzeichnet, dass** die Fördereinrichtung (15) einen Vertikalförderer (22) umfasst, mittels dessen der mobile Funktionsraum (12) in vertikaler Richtung in einem Schacht (23) zwischen den Geschossebenen (2) verfahrbar ist.

3. Gebäude nach einem der Ansprüche 1 bis 2, **dadurch gekennzeichnet, dass** die Fördereinrichtung (15) einen Horizontalförderer (24) umfasst, mittels dessen die mobilen Funktionsräume (12) zwischen dem Schacht (23) und dem den jeweiligen Nutzungseinheiten (3, 3', 3") zugeordneten Koppelplatz (14, 14', 14") und/oder einem Lagerplatz (26) der Sammelstation (13) verfahrbar sind.

4. Gebäude nach einem der Ansprüche 1 bis 3, **dadurch gekennzeichnet, dass** der Koppelplatz (14', 14'') benachbart zu mindestens einem stationären Funktionsraum (4) der Nutzungseinheit (3, 3', 3") angeordnet ist und dass Zugangsmittel (19, 20) vorgesehen sind, derart, dass der an dem Koppelplatz (14, 14', 14") positionierte mobile Funktionsraum (12, 12') von dem stationären Funktionsraum (4) der Nutzungseinheit (3, 3', 3") zugänglich ist.

5. Gebäude nach einem der Ansprüche 1 bis 4, **dadurch gekennzeichnet, dass** der Koppelplatz (14, 14', 14") benachbart zu mindestens einem stationären Funktionsraum (4) der Nutzungseinheit (3, 3', 3") angeordnet ist und dass Zugangsmittel (19, 20) vorgesehen sind, derart, dass der an den Koppelplatz (14, 14', 14") positionierte Funktionsraum (12, 12') ausschließlich von dem stationären Funktionsraum (4) der Nutzungseinheit (3, 3', 3") zugänglich ist.

6. Gebäude nach einem der Ansprüche 1 bis 5, **dadurch gekennzeichnet, dass** die den Nutzungseinheiten (3, 3', 3") zugeordneten mobilen Funktionsräume (12, 12') das gleiche Raumvolumen aufweisen und dass das Raumvolumen der mobilen Funktionsräume (12, 12') an das Raumvolumen des Vertikalförderers (22) und/oder des Koppelplatzes (14, 14', 14") angepasst ist.

7. Gebäude nach einem der Ansprüche 1 bis 6, **dadurch gekennzeichnet, dass** der Koppelplatz (14, 14', 14") und/oder der mobile Funktionsraum (12, 12') Kupplungsmittel (33) aufweist zur Energieversorgung des mobilen Funktionsraumes (12, 12') von der Nutzungseinheit (3, 3', 3") aus, dem der mobile Funktionsraum (12, 12') zugeordnet ist.

8. Gebäude nach einem der Ansprüche 1 bis 7, **dadurch gekennzeichnet, dass** in der Sammelstation (13) eine Anzahl von mobilen Funktionsräumen (12, 12') mit einer vorgegebenen gleichen oder unterschiedlichen Möblierung und/oder unterschiedlichen Ausstattung lagerbar ist.

9. Gebäude nach einem der Ansprüche 1 bis 8, **dadurch gekennzeichnet, dass** der mobile Funktionsraum (12, 12') als ein Fitnessraum oder als ein Heimkinoraum oder als ein Musikraum oder als ein Saunaraum ausgebildet ist.

10. Gebäude nach einem der Ansprüche 1 bis 9, **dadurch gekennzeichnet, dass** der mobile Funktionsraum (12, 12') als Zugangsmittel ein öffenbares oder entfernbares Verschlussmittel aufweist zur Bildung einer Zugangsöffnung, die in der Koppelposition des mobilen Funktionsraumes (12, 12') zu einem öffenbaren Türelement (20) der zugeordneten Nutzungseinheit (3, 3', 3") fluchtet.

11. Gebäude nach einem der Ansprüche 1 bis 10, **dadurch gekennzeichnet, dass** der Vertikalförderer (22) einen Fahrstuhl und der Horizontalförderer (24) einen Transportschlitten (28) umfasst, wobei der Transportschlitten (28) ein vertikal verfahrbares Hubelement (30) zum Ein- und/oder Untergreifen des mobilen Funktionsraumes (12) aufweist.

12. Gebäude nach einem der Ansprüche 1 bis 11, **dadurch gekennzeichnet, dass** der mobile Funktionsraum (12, 12') als ein Container ausgebildet ist mit einer Bodenwand (16), mit einer Anzahl von Vertikalwänden (17, 17', 17") und/oder mit einer Deckenwand (18).

13. Gebäude nach einem der Ansprüche 1 bis 11, **dadurch gekennzeichnet, dass** der mobile Funktionsraum (12) als eine Plattform ausgebildet ist, die mindestens eine Vertikalwand (17, 17', 17") und/oder eine Bodenwand (16) aufweist.

## Claims

1. A building having a plurality of storeys (2), having a plurality of usage units (3) and having a stairwell from which the usage units (3) can be accessed, wherein the usage units (3) each have a usable area with a number of stationary functional rooms (4), wherein a number of movable functional rooms (12, 12') are provided which are arranged such as to be movable between a collecting station (13) and the usage units (3, 3', 3") by means of a conveying device (15) within the building (1), so that the movable functional room (12, 12') can be spatially coupled to a stationary functional room of one of the usage units (3, 3', 3") in order to extend the usable area of said usage unit (3, 3', 3"), wherein a coupling space (14, 14', 14") adjacent to the respective usage unit (3) is provided for receiving the movable functional room (12, 12'), **characterized in that** the collecting station (13) is arranged in a cellar level of the building (1), in which a plurality of the movable functional rooms (12, 12') are stored.

2. The building according to claim 1, **characterized in that** the conveying device (15) comprises a vertical conveyor (22), by means of which the movable functional room (12) can be moved between the storeys (2) in a vertical direction in a shaft (23).

3. The building according to any one of claims 1 to 2, **characterized in that** the conveying device (15) comprises a horizontal conveyor (24), by means of which the movable functional rooms (12) can be moved between the shaft (23) and the coupling space (14, 14', 14") assigned to the respective usage units (3, 3', 3") and/or a storage space (26) of the collecting station (13).

4. The building according to any one of claims 1 to 3, **characterized in that** the coupling space (14', 14") is arranged adjacent to at least one stationary functional room (4) of the usage unit (3, 3', 3"), and **in that** access means (19, 20) are provided in such a way that the movable functional room (12, 12') positioned at the coupling space (14, 14', 14") is accessible from the stationary functional room (4) of the usage unit (3, 3', 3").

5. The building according to any one of claims 1 to 4, **characterized in that** the coupling space (14, 14', 14") is arranged adjacent to at least one stationary functional room (4) of the usage unit (3, 3', 3"), and **in that** access means (19, 20) are provided in such a way that the functional room (12, 12') positioned at the coupling space (14, 14', 14") is accessible only from the stationary functional room (4) of the usage unit (3, 3', 3").

6. The building according to any one of claims 1 to 5, **characterized in that** the movable functional rooms (12, 12') assigned to the usage units (3, 3', 3") have the same spatial volume, and **in that** the spatial volume of the movable functional rooms (12, 12') is matched to the spatial volume of the vertical conveyor (22) and/or of the coupling space (14, 14', 14").

7. The building according to any one of claims 1 to 6, **characterized in that** the coupling space (14, 14', 14") and/or the movable functional room (12, 12') has coupling means (33) for supplying power to the movable functional room (12, 12') from the usage unit (3, 3', 3") to which the movable functional room (12, 12') is assigned.

8. The building according to any one of claims 1 to 7, **characterized in that** a number of movable functional rooms (12, 12') containing predefined identical or different furniture and/or different equipment can be stored in the collecting station (13).

9. The building according to any one of claims 1 to 8, **characterized in that** the movable functional room (12, 12') is configured as a fitness room or as a home cinema room or as a music room or as a sauna room.

10. The building according to any one of claims 1 to 9, **characterized in that** the movable functional room (12, 12') has as access means an openable or removable closure means so as to form an access opening which, in the coupled position of the movable functional room (12, 12'), aligns with an openable door element (20) of the associated usage unit (3, 3', 3").

11. The building according to any one of claims 1 to 10, **characterized in that** the vertical conveyor (22) comprises an elevator and the horizontal conveyor (24) comprises a transport carriage (28), wherein the transport carriage (28) has a vertically movable lifting element (30) for engaging in and/or below the movable functional room (12).

12. The building according to any one of claims 1 to 11, **characterized in that** the movable functional room (12, 12') is configured as a container having a bottom wall (16), having a number of vertical walls (17, 17', 17") and/or having a top wall (18).

13. The building according to any one of claims 1 to 11, **characterized in that** the movable functional room (12) is configured as a platform which has at least one vertical wall (17, 17', 17") and/or a bottom wall (16).

## Revendications

1. Bâtiment avec plusieurs niveaux de sol (2), avec plusieurs unités d'utilisation (3) et avec une cage d'escalier à partir de laquelle les unités d'utilisation (3) sont accessibles, les unités d'utilisation (3) présentant plusieurs espaces fonctionnels, fixes (4), sachant que sont prévus plusieurs espaces fonctionnels, mobiles (12) qui peuvent être déplacés à l'intérieur du bâtiment (1), au moyen d'un dispositif de transport (15), entre une station collectrice (13) et les unités d'utilisation (3, 3', 3") de sorte que l'espace fonctionnel, mobile (12, 12') puisse être couplé avec un espace fonctionnel, fixe de l'unité d'utilisation (3, 3', 3") pour agrandir la surface utile de cette unité d'utilisation (3, 3', 3"), sachant qu'est prévu un emplacement de couplage (14, 14', 14"), qui, adjacent à l'unité d'utilisation (3) respective, est destiné à recevoir l'espace fonctionnel, mobile (12), **caractérisé en ce que** la station collectrice (13) est disposée sur le plan de la cave du bâtiment (1), plan sur lequel plusieurs espaces fonctionnels, mobiles (12, 12') sont stockés.

2. Bâtiment selon la revendication 1, **caractérisé en ce que** le dispositif de transport (15) comprend un transporteur vertical (22) su moyen duquel l'espace fonctionnel, mobile (12) peut être déplacé verticalement dans une cage (23), entre les niveaux des étages (2).

3. Bâtiment selon revendication 1 ou 2, **caractérisé en ce que** le dispositif de transport (15) comprend un transporteur horizontal (24) au moyen duquel les espaces fonctionnels, mobiles (12) peuvent être déplacés entre la cage (23) et l'emplacement de couplage (14, 14', 14"), associé à l'unité d'utilisation (3, 3', 3") correspondante, et / ou un lieu de stockage (26) de la station collectrice (13).

4. Bâtiment selon l'une des revendications 1 à 3, **caractérisé en ce que** l'emplacement de couplage (14, 14', 14") est adjacent à au moins un espace fonctionnel, fixe (4) de l'unité d'utilisation (3, 3', 3") et que des moyens d'accès (19, 20) sont prévus de telle manière que l'espace fonctionnel, mobile (12, 12'), positionné à l'emplacement de couplage (14, 14', 14"), soit accessible à partir de l'espace fonctionnel fixe (4) de l'unité d'utilisation (3, 3', 3").

5. Bâtiment selon l'une des revendications 1 à 4, **caractérisé en ce que** l'emplacement de couplage (14, 14', 14") avoisine au moins un espace fonctionnel fixe (4) de l'unité d'utilisation (3, 3', 3") et que des moyens d'accès (19, 20) sont prévus de telle manière que l'espace fonctionnel, mobile (12, 12'), positionné à l'emplacement de couplage (14, 14', 14"), soit exclusivement accessible à partir de l'espace fonctionnel fixe (4) de l'unité d'utilisation (3, 3' 3").

6. Bâtiment selon l'une des revendications 1 à 5, **caractérisé en ce que** les espaces fonctionnels mobiles (12, 12'), associés aux unités d'utilisation (3, 3', 3") présentent le même volume-espace, et que ledit volume-espace des espaces fonctionnels, mobiles (12, 12') est adapté au volume-espace du transporteur vertical (22) et / ou de l'emplacement de couplage (14, 14', 14").

7. Bâtiment selon l'une des revendications 1 à 6, **caractérisé en ce que** l'emplacement de couplage (14, 14', 14") et / ou l'espace fonctionnel, mobile (12, 12') présente/nt des moyens de couplage (33) pour l'alimentation en énergie de l'espace fonctionnel, mobile (12, 12') à partir de l'unité d'utilisation (3, 3', 3") à laquelle l'espace fonctionnel mobile (12, 12') est associé.

8. Bâtiment selon l'une des revendications 1 à 7, **caractérisé en ce que**, dans la station collectrice (13), sont stockés plusieurs espaces fonctionnels, mobiles (12, 12'), avec un ameublement semblable ou différent et / ou différents aménagements prédéterminés.

9. Bâtiment selon l'une des revendications 1 à 8, **caractérisé en ce que** l'espace fonctionnel mobile (12, 12') est réalisé sous la forme d'une salle de fitness ou d'une salle de cinéma à domicile ou d'une salle de musique ou d'une salle de sauna.

10. Bâtiment selon l'une des revendications 1 à 9, **caractérisé en ce que** l'espace fonctionnel, mobile (12, 12') présente, en tant que moyens d'accès, un moyen de fermeture ouvrable et amovible formant un accès, qui, dans la position de couplage de l'espace fonctionnel, mobile (12, 12'), est en alignement avec élément de porte (20) ouvrable de l'unité d'utilisation (3, 3', 3") associée.

11. Bâtiment selon l'une des revendications 1 à 10, **caractérisé en ce que** le transporteur vertical (22) comprend un ascenseur et que le transporteur horizontal (24) comprend un chariot de transport (28), sachant que le chariot de transport (28) présente un élément de levage (30) mobile verticalement pour la préhension de l'espace fonctionnel, mobile (12).

12. Bâtiment selon l'une des revendications 1 à 11, **caractérisé en ce que** l'espace fonctionnel, mobile (12, 12') est réalisé sous la forme d'un conteneur avec fond (16), avec plusieurs parois verticales (17, 17', 17") et / ou avec un plafond (18).

13. Bâtiment selon l'une des revendications 1 à 11, **caractérisé en ce que** l'espace fonctionnel, mobile (12) est réalisé sous la forme d'une plateforme qui présente au moins une paroi verticale (17, 17', 17") et / ou une paroi de fond (16).
